# EUROPÄISCHE PATENTSCHRIFT

(11) **EP 4 241 876 B1**
(45) Veröffentlichungstag und Bekanntmachung des Hinweises auf die Patenterteilung: **30.04.2025**
(21) Anmeldenummer: 22210570.2
(22) Anmeldetag: 30.11.2022
(51) Int. Cl.: B01F 35/10, B08B 9/093, B28C 5/42, B28C 7/12, B28C 7/16

(54) **VORRICHTUNG ZUR BELADUNG VON BETONMISCHERN**
DEVICE FOR LOADING CONCRETE MIXERS
DISPOSITIF DE CHARGEMENT DE MÉLANGEURS À BÉTON

(30) Priorität: 08.03.2022 DE 102022105415
(43) Veröffentlichungstag der Anmeldung: 13.09.2023
(73) Patentinhaber: Liebherr-Mischtechnik GmbH, 88427 Bad Schussenried (DE)
(72) Erfinder: Härle, Klaus, 88239 Wangen i. Allgäu (DE); Kletsch, Reinhold, 88422 Alleshausen (DE); Berner, Rainer, 88348 Bad Saulgau - Bondorf (DE)
(74) Vertreter: Laufhütte, Dieter

(56) Entgegenhaltungen:
- EP-A1- 4 011 583
- WO-A1-2018/162348
- JP-A- 2003 094 423
- KR-Y1- 200 398 734

## Beschreibung

Die Erfindung betrifft eine Vorrichtung und ein Verfahren zur Beladung von Betonmischern sowie der Reinigung des Einlauftrichters.

Betonmischer, auch Fahrmischer genannt, sind Transportfahrzeuge mit einer drehbaren Mischtrommel, die zum Transport von Frischbeton zu einer Baustelle eingesetzt werden. Die Befüllung der Betonmischer erfolgt an einer Mischanlage, wobei der Beton über den sogenannten Sammeltrichter der Mischanlage in den sogenannten Einlauftrichter des Betonmischers gefüllt wird. Der Fahrmischer wird dabei an einen vorbestimmten Beladepunkt der Mischanlage gefahren, um den Einlauftrichter unter dem Sammeltrichter zu positionieren.

Der Einlauftrichter muss unmittelbar nach der Beladung mit Wasser gereinigt werden, um ein Aushärten des bei der Beladung auf der Oberfläche angelagerten Betons zu verhindern. Im einfachsten Fall erfolgt die Reinigung des Einlauftrichters dadurch, dass der Fahrer des Betonmischers den Einlauftrichter nach der Beladung manuell mit Wasser spült und reinigt. Diese Vorgehensweise ist jedoch kompliziert und zeitaufwändig. Zudem birgt die manuelle Reinigung ein nicht unerhebliches Unfallrisiko für den Fahrer. Überdies kommt es bei der Reinigung des Einfülltrichters zu einer undefinierten Wasserzugabe zum Beton, der zuvor in die Trommel des Betonmischers gefüllt wurde. Eine andere bekannte Lösung besteht darin, eine gesonderte Reinigungsstation, die über Sprühdüsen verfügt, in der Mischanlage oder in einem angrenzenden Bereich der Mischanlage vorzusehen, an den der Betonmischer nach der Beladung gefahren werden sollte. Idealerweise ist derartige Reinigungsstation so angeordnet, dass während der Reinigung des Betonmischers bereits ein wartender Betonmischer an der dafür vorgesehenen Position befüllt werden kann. Auch in diesem Beispiel ist jedoch ein separater Reinigungsschritt notwendig, der darin besteht, dass der Betonmischer vor der Reinigung erst an die vorgesehene Reinigungsposition gefahren werden muss, wodurch die Taktzeit eines Belade- und Reinigungsvorgangs unnötig erhöht wird. Abgesehen davon ist die Installation bzw. Nachrüstung einer Reinigungsstation platz- und kostenintensiv.

WO 2018/162348 A1 offenbart eine Vorrichtung zur Beladung von Betonmischern mit Frischbeton.

Ausgehend von den oben skizzierten Nachteilen liegt der vorliegenden Erfindung daher die Aufgabe zugrunde, eine zuverlässige Lösung bereitzustellen, mit welcher die Reinigung der Oberfläche des Einlauftrichters von Betonmischern nach deren Beladung effizienter durchgeführt werden kann.

Die genannte Aufgabe wird erfindungsgemäß durch eine Vorrichtung mit den Merkmalen des Anspruchs 1 und einem Verfahren mit den Merkmalen des Anspruchs 10 zur Beladung von Betonmischern sowie der Reinigung des Einlauftrichters gelöst, wobei bevorzugte Ausgestaltungen Gegenstand der Unteransprüche sind.

Hiernach ist eine Vorrichtung gemäß Anspruch 1 vorgesehen.

Erfindungsgemäß ist vorgesehen, dass der Betonmischer zur Beladung in die Vorrichtung einfährt und an einer Beladeposition positioniert wird, so dass sich der Einlauftrichter des Betonmischers unmittelbar unter dem Sammeltrichter der Vorrichtung befindet. Daraufhin wird die noch in Endstellung des vorherigen Reinigungsvorgangs befindliche Tropfschutzvorrichtung, welche in der Endstellung den Sammeltrichter verschließt, in eine offene Beladeposition gebracht. Nach erfolgter Beladung der Mischtrommel schwenkt die Tropfschutzvorrichtung in Startstellung des Reinigungsvorgangs und die Reinigung des Einlauftrichters startet. Während des Reinigungsvorgangs schwenkt die Tropfschutzvorrichtung über den Einlauftrichter und hält zugleich den Sammeltrichter der Mischanlage verschlossen. Durch die Schwenkbewegung der Tropfschutzvorrichtung trifft der durch das Reinigungssystem erzeugte Wasserstrahl mit variierenden Winkeln auf die Oberfläche des Einlauftrichters, wodurch die Reinigung der Oberfläche des Einlauftrichters gegenüber herkömmlichen Verfahren verbessert wird. Überdies wird auf diese Weise der Wasserverbrauch reduziert.

Ferner kann der Wasserstrahl so eingestellt werden, dass während der Reinigung möglichst wenige Verwirbelungen in dem Einlauftrichter entstehen, wodurch eine verbesserte Ableitung des Schmutzwassers begünstigt wird. Da das Reinigungssystem erfindungsgemäß unmittelbar an den Tropffänger angebracht ist, ist eine Umpositionierung des Betonmischers nicht nötig. Sobald die Tropfschutzvorrichtung die Endstellung des Reinigungsvorgangs erreicht hat, ist der Reinigungsvorgang abgeschlossen und der befüllte Betonmischer verlässt die Vorrichtung in Vorwärtsrichtung, damit ein nachfolgender Betonmischer zur Beladung von hinten einfahren. Dadurch ergibt sich insgesamt ein Drive-Through-Konzept, welches insbesondere bei einer getakteten Befüllung mehrerer Betonmischer zu einer großen Zeitersparnis führt.

Besonders bevorzugt ist, dass die mehr als eine Sprühdüse des Reinigungssystems eine Linie bildend an der Unterseite des Tropffängers angeordnet sind und die mehr als eine Sprühdüse im Winkel von bis zu 360° einstellbar sind, um den Sprühwinkel an die Form des Einlauftrichters anzupassen.

Gemäß der erfindungsgemäßen Ausführungsform umfasst das Reinigungssystem daher zumindest zwei Sprühdüsen, um den Einlauftrichter mit Wasser zu spülen. Die Sprühdüsen können mit Blick auf eine Längsachse der Vorrichtung, die der Längsachse des Betonmischers in der vorgesehenen Beladeposition entspricht, symmetrisch angeordnet sein. Weiterhin können die Düsen individuell feststehend oder einstellbar, also schwenkbar sein, wodurch sich der Nutzungsgrad des Reinigungswassers weiter erhöhen lässt. Vorzugsweise versorgt ein Rohrleitungssystem des Reinigungssystems die Sprühdüsen mit Wasser.

Die Tropfschutzvorrichtung weist eine von einer Verstelleinheit angetriebene und an Trägern angebrachte Mechanik auf, um die Tropfschutzvorrichtung und das daran befindliche Reinigungssystem in eine offene Beladeposition, in eine geschlossene Reinigungsposition oder mit einem vorbestimmten Schwenkwinkel vor- und zurück zu Schwenken. Besonders bevorzugt ist eine Ausbildung der Mechanik derart, dass der Tropffänger im Rahmen einer Schwenkbewegung zwischen der Startstellung und der Endstellung des Reinigungsvorgangs bewegt wird.

Es sei hierbei darauf hingewiesen, dass von einer geschlossene Reinigungsposition ausgegangen wird, wenn sich die Tropfschutzvorrichtung und das daran befindliche Reinigungssystem entweder in der Startstellung bzw. in der Endstellung des Reinigungsvorgangs oder dazwischen befindet.

Es handelt sich bei der Verstelleinheit um einen Schwenkzylinder mit Wegbegrenzung.

Bevorzugt ist weiterhin, dass der Tropffänger und der Sammeltrichter so ausgebildet sind, dass der Ausgang des Sammeltrichters in geschlossener Reinigungsposition des Tropffängers dichtend verschlossen ist. Beispielsweise kann der Sammeltrichter daher ein flexibles Gummirohr aufweisen. Der Tropffänger kann Laufrollen aufweisen, die so angeordnet sind, dass das Gummirohr beim Einschwenken des Tropffängers gequetscht wird, um den Ausgang zu verschließen, bzw. zur Seite geschoben wird.

Weiter vorzugsweise umfasst die Vorrichtung eine mit der Verstelleinheit in Signalverbindung stehende Steuereinheit, wobei die Steuereinheit ausgebildet ist, die Schwenkbewegungen der Tropfschutzvorrichtung während des Reinigungsvorgangs gemäß einer festeingestellten, einer manuellen oder einer rezeptabhängig automatischen Vorwahl der Anzahl von Schwenkbewegungen (vor- und zurück) zu steuern. Weiterhin ist die Steuereinheit ausgebildet, die Tropfschutzvorrichtung zur Beladung des Betonmischers aus der Reinigungsposition in die Beladeposition zu bewegen und nach erfolgter Beladung des Betonmischers von der Beladeposition in die Reinigungsposition zurückzubewegen.

Vorzugsweise ist die Steuereinheit so ausgestaltet, um während des Reinigungsvorgangs, die Bewegung der Tropfschutzvorrichtung und des Reinigungssystems automatisiert und in Abhängigkeit des Verschmutzungsgrades zu initiieren.

Alternativ dazu kann die Bewegung der Tropfschutzvorrichtung sowie des Reinigungssystems teilautomatisch initiiert werden. Dabei wird die Bewegung unter Zuhilfenahme eines Assistenzsystems zur Detektion der korrekten Positionierung des Betonmischers bzw. eines Sicherheitssystems zur Überwachung des Arbeitsraums um den Betonmischer und in Reaktion auf einen Startbefehl eines Fahrers aktiviert.

In einer anderen Ausführungsform kann vorgesehen sein, dass die Steuereinheit ausgebildet ist, den Reinigungsvorgang in Abhängigkeit von der Stellung des Tropffängers oder zeitabhängig auszuführen.

Gleichwohl kann die Steuereinheit so konfiguriert sein, dass der Reinigungsvorgang des Einlauftrichters vorgeschaltet, also vor dem eigentlichen Beladevorgang eingeleitet wird.

In einer weiteren Ausführungsform ist die Steuereinheit ausgebildet, die Menge des Reinigungswassers bei der vorgelagerten Betonproduktion zu berücksichtigen.

In einer Ausführungsform ist das Reinigungssystem so ausgebildet ist, dass der Reinigungsvorgang mit statischem Wasserdruck ohne den Einsatz von zusätzlichen Wasserpumpen erfolgt. Insbesondere durch die Anordnung des Reinigungssystems unmittelbar über dem Einlauftrichter und die unmittelbar nach der Befüllung erfolgende Reinigung ist der bereitgestellte Wasserdruck aus dem öffentlichen Wassernetz, der beispielsweise zwischen 4 bis 10 bar liegen kann, ausreichend.

Überdies besteht die Möglichkeit, dass die Vorrichtung visuelle und/oder akustische Assistenzsysteme zur richtigen Positionierung des Betonmischers an der Beladeposition umfasst. Anwendung finden hierbei Positionssensoren oder Kamerasysteme zur Objekterfassung, jeweils gegebenenfalls mit gekoppelten Ampeln zur visuellen Unterstützung. Beispielsweise kann ein visuelles oder akustisches Assistenzsystem die Beendigung des Reinigungsvorgangs signalisieren, damit der Fahrer weiß, wann er die Vorrichtung verlassen kann.

Neben der Vorrichtung betrifft die vorliegende Erfindung ebenfalls ein

Verfahren, gemäß Anspruch 10, zur

Beladung von Betonmischern mit einer Vorrichtung nach einem der Ansprüche 1 bis 9 demgemäß erfindungsgemäß folgende Verfahrensschritte vorgesehen sind: Zu Beginn des ersten Schritts wird der Fahrmischer am Beladepunkt der Mischanlage positioniert, wobei der Einlauftrichter unmittelbar unter dem Tropffänger und dem Sammeltrichter positioniert wird (Positionieren).

Sobald der Fahrmischer positioniert ist, schwenkt der Tropffänger in die offene Beladeposition, um die Betonabgabe aus dem Sammeltrichter der Mischanlage über den Einlauftrichter des Fahrmischers in die Mischtrommel zu starten.

Vorzugsweise schwenkt der Tropffänger beim Übergang von der geschlossenen Reinigungsposition in die offene Beladeposition mit Bezug auf die Parkposition des Betonmischers nach vorne unter dem Ausgang des Sammeltrichters in Richtung der Mischtrommel des Fahrmischers weg (Beladen).

Nach dem Beladen der Mischtrommel, d. h. nach erfolgter Betonabgabe schwenkt der Tropffänger unter den Sammeltrichter ein, wobei das teilweise flexible Rohr des Sammeltrichters mittels am Tropffänger gelagerter Laufrollen zur Seite gedrückt und so stark gequetscht wird, so dass das teilweise flexible Rohr des Sammeltrichters verschlossen wird und eine weitere Betonabgabe unterbunden wird (Einschwenken). Im nächsten Schritt wird der Reinigungsvorgang manuell oder automatisch am Ende eines Beladevorgangs gestartet. In letzterem Fall erfolgt eine entsprechende Vorwahl an der Steuerung.

Während der Reinigung wird der Tropffänger mittels der Verstelleinheit gemäß einer festgelegten Anzahl von Schwenkbewegungen über den Einlauftrichter vor- und zurück geschwenkt. Dabei bewegt sich der Tropffänger mit Bezug auf die Position des Fahrmischers zuerst über den Einlauftrichter nach hinten weg vom Fahrmischer (Reinigen).

Ist der Reinigungsvorgang abgeschlossen, verlässt der Fahrmischer im letzten Schritt den Beladepunkt der Mischanlage, so dass ein darauffolgender Fahrmischer in die Station einfahren kann (Verlassen).

In einer anderen Ausführungsform des erfindungsgemäßen Verfahrens wird die Position des Fahrmischers vor dem Starten des Reinigungsvorganges mittels eines Induktivsensors oder eines am Tropffänger vorgesehenen Schwenkhebelschalters überprüft.

Ebenfalls könnte vorgesehen sein, dass der Reinigungsvorgang in Abhängigkeit von der Stellung des Tropffängers oder zeitabhängig gestartet wird.

Die Schwenkgeschwindigkeit kann, mit der der Tropffänger während der Reinigung verschwenkt werden soll, manuell über die Steuerung eingestellt werden.

Gleichwohl kann die Steuerung ausgebildet sein, die Schwenkgeschwindigkeit in Abhängigkeit der Betonrezeptur (d. h. der Konsistenz des noch nicht erhärteten Betons) und/oder der Anzahl der noch zu befüllenden bzw. wartenden Betonmischer einzustellen.

Weiterhin wäre denkbar, dass die Steuerung dazu ausgebildet ist, die zur Reinigung erforderliche Wassermenge bei der Betonproduktion zu überwachen, wodurch der Wasserverbrauch insgesamt nur auf die zur Reinigung des Einlauftrichters erforderliche Wassermenge reduziert werden kann.

Weitere Einzelheiten und Vorteile der Erfindung werden anhand nachfolgender Figuren näher erläutert. Die Figuren zeigen:
- **Fig.** 1:: eine Seitenansicht des Beladebereichs einer erfindungsgemäßen Vorrichtung, bei der sich die Tropfschutzvorrichtung und das Reinigungssystem in offener Beladeposition befinden;
- **Fig.** 2:: dieselbe Ansicht mit Tropfschutzvorrichtung und Reinigungssystem in Startstellung des Reinigungsvorgangs;
- **Fig.** 3:: dieselbe Ansicht mit Tropfschutzvorrichtung und Reinigungssystem in Endstellung des Reinigungsvorgangs;
- **Fig.** 4:: eine Ansicht des Beladebereichs von hinten, mit Tropfschutzvorrichtung und Reinigungssystem in geschlossener Reinigungsposition;
- **Fig.** 5:: eine Ansicht der am Reinigungssystem angebrachten Sprühdüsen von oben, unter Ausblendung der Tropfschutzvorrichtung und des Sammeltrichters; und
- **Fig.** 6:: eine Ansicht der Sprühdüsen von der Seite, unter Ausblendung der Tropfschutzvorrichtung und des Sammeltrichters.

Das erfindungsgemäße Verfahren zur Beladung von Betonmischern erfolgt an einer Ausführungsvariante der Vorrichtung 100. Aus den Darstellungen gemäß der **Fig.** 1 bis 4 geht der Beladebereich der erfindungsgemäßen Vorrichtung 100 mit einem am Beladepunkt abgestellten Betonmischer 200 hervor. Die Vorrichtung 100 umfasst einen Sammeltrichter 110 in Form eines vertikal verlaufenden und flexiblen Gummirohres, dessen Ausgang unweit über dem Einlauftrichter 210 des Betonmischers 200 endet.

Des Weiteren umfasst die Vorrichtung 100 eine Tropfschutzvorrichtung 120, die einen Tropffänger 121 in Form einer den Ausgang des Sammeltrichters 110 überdeckenden Platte und einer Mechanik 122 zum Verschwenken des Tropffängers 121 zwischen einer in Fig. 1 gezeigten offenen Beladeposition, in welcher der Ausgang des Sammeltrichters 110 freigegeben ist, und einer in den Fig. 2 und 3 gezeigten geschlossenen Reinigungsposition, in welcher der Tropffänger 121 den Ausgang des Sammeltrichters 110 verschließt. Zum Verschwenken des Tropffängers 121 ist die Mechanik 122 mit einer Verstelleinheit 125 gekoppelt, welche wie die Mechanik 122 an Trägern 101 angeflanscht ist. Ausgehend davon kann die Tropfschutzvorrichtung 120 daher beispielsweise in eine bestimmte Position oder mit einem vorbestimmten Schwenkwinkel vor- und zurück schwenken. Das Anflanschen der Vorrichtung 100 stellt eine einfache und schnelle Möglichkeit zur Anbringung der Vorrichtung 100 an der Mischanlage dar. Alternativ kann die Vorrichtung 100 auch an die Mischanlage angeschweißt werden. Die Mechanik 122 der an der Mischanlage angebrachten Vorrichtung 100 ist dabei so eingestellt, dass der Tropffänger 121 im Zuge einer Schwenkbewegung genau zwischen der Startstellung und der Endstellung des Reinigungsvorgangs bewegt wird.

Überdies ist ein Zentrierbügel 126 an der Tropfschutzvorrichtung 120 vorgesehen, wobei die Öffnung des Bügels in der offenen Beladeposition mit der Mittelachse des Sammeltrichters fluchtend unterhalb des Sammeltrichters ausgerichtet ist.

An der Tropfschutzvorrichtung 120 ist weiterhin ein Reinigungssystem 130 mit mehreren Sprühdüsen 131 zur Spülung des Einlauftrichters 210 des Betonmischers 200 angeordnet. Die Sprühdüsen 131 befinden sich an der Unterseite des Tropffängers 121, wobei diese dabei so angeordnet und ausgerichtet sind, dass alle Bereiche des Einlauftrichters 210 ausreichend mit Wasser gespült werden. Ein Rohrleitungssystem 132 versorgt die Sprühdüsen 131 mit dem nötigen Spülwasser. Zur Wasserversorgung genügt bereits der bereitgestellte Wasserdruck aus dem öffentlichen Wassernetz (z. B. 4 bis 10 bar), um den Einlauftrichter 210 unmittelbar nach der Befüllung hinreichend spülen zu können. Die Anordnung der Sprühdüsen 131 sowie die Ausrichtung deren einzeln einstellbare Sprührichtung begünstigt demnach ein Reinigungssystem, das ohne zusätzliche Wasserpumpen auskommt.

**Fig.** 4 zeigt den in der Vorrichtung 100 positionierten Betonmischer 200 von hinten. Die Tropfschutzvorrichtung 120 wurde in Startstellung eines Reinigungszyklus gebracht, so dass sich die Tropfschutzvorrichtung 120 und das Reinigungssystem 130 in geschlossener Reinigungsposition befinden. An der Oberseite des Tropffängers 121 sind Laufrollen 123 angeordnet, die bei einem Verschwenken in die Reinigungsposition das Gummirohr des Sammeltrichters 110 so stark quetschen, dass kein Materialauslauf aus dem Sammeltrichter 110 mehr möglich ist. Weiterhin geht die symmetrische Anordnung der Sprühdüsen 131 in Bezug auf die Mittelachse des positionierten Betonmischers 200 gezeigt.

Eine mögliche Anordnung der Sprühdüsen 131 geht aus der Darstellung gemäß Fig. 5 unter Ausblendung der Tropfschutzvorrichtung und des Sammeltrichters hervor. In dieser Darstellung sind die Sprühdüsen 131 des Reinigungssystems 130 eine Linie bildend an der Unterseite des Tropffängers 121 angeordnet. Die Öffnungen der Sprühdüsen 131 können dabei jeweils im Winkel von bis zu 360° und unabhängig voneinander gedreht werden, um den Sprühwinkel an die Form des Einlauftrichters 210 anpassen zu können.

Weiterhin geht aus der **Fig.** 6 hervor, dass die Sprühdüsen 131 zur Einstellung der jeweiligen Sprührichtungen mit zueinander unterschiedlichen Winkeln um die als Achse dienende Rohrleitung ausgerichtet sein können.

Die Beladung und Reinigung des Betonmischers 200 unter Verwendung der dargestellten Ausführungsform erfolgt in einer erfindungsgemäßen Abfolge so, dass der in den Figuren 1 bis 4 gezeigte Betonmischer 200 zunächst vorwärts an den Beladepunkt der Mischanlage gefahren wird. Sobald sich der Einlauftrichter 210 unterhalb des Sammeltrichters 110 befindet, schwenkt der Tropffänger 121 aus der Endstellung des letzten Reinigungsvorgangs, in der sich der Tropffänger 121 noch befindet, unter dem Sammeltrichter 110 weg und gibt gemäß der Darstellung in Fig. 1 die Ausgangsöffnung des Sammeltrichters 110 frei.

Die Ansteuerung der Vorrichtung 100 erfolgt vom Steuerraum aus oder manuell vom Fahrer. Dabei muss sichergestellt sein, dass sich niemand auf der Reinigungsplattform des Betonmischers 200 befindet. Der Beton wird aus dem Sammeltrichter 110 der Vorrichtung 100 über den Einlauftrichter 210 des Fahrmischers 200 in die Mischtrommel geleitet. Wenn die Steuerung der Betonmischanlage dann "Mischer leer" meldet, schwenkt der Tropffänger 121 unter den Sammeltrichter 110 ein und verschließt die Ausgangsöffnung des Sammeltrichters 110. Dabei wird das Gummirohr des Sammeltrichters 110 mittels der am Tropffänger 121 gelagerten Laufrollen 123 zur Seite gedrückt und so stark gequetscht, dass kein Materialauslauf mehr möglich ist.

Die Ansteuerung des Tropffängers 121 kann hierbei auf verschiedene Arten erfolgen, beispielsweise durch die aktive Freigabe des Reinigungsvorgangs an der Steuerung im Steuerraum oder an einer Vor-Ort-Bedienung im Anlagenbereich. Nach dem Einschwenkvorgang erfolgt die Reinigung des Einlauftrichters 210 mittels der voreingestellten Sprühdüsen 131 des Reinigungssystems 130. Die zur Reinigung erforderliche Wassermenge wird dabei steuerungsseitig fortwährend im Hinblick auf die Betonproduktion berücksichtigt bzw. überwacht. Sobald das Reinigungssystem 130 die Endstellung der Reinigung erreicht hat, wird die Weiterfahrt für den Betonmischer 200 freigegeben. Zur Freigabe kann beispielsweise eine Ampelanlage auf grün schalten.

Alles in allem stellt die vorliegende Erfindung im Hinblick auf die Betonproduktion, der Beladezeit, der Sicherheit am Arbeitsplatz, des Wasserverbrauch und anderer Aspekte eine hervorragende Ergänzung der bekannten gattungsgemäßen Vorrichtungen zur Beladung von Betonmischern dar.

### Bezugszeichenliste

- 100: Vorrichtung
- 101: Träger
- 110: Sammeltrichter
- 120: Tropfschutzvorrichtung
- 121: Tropffänger
- 122: Mechanik
- 123: Laufrollen
- 125: Verstelleinheit
- 126: Zentrierbügel
- 130: Reinigungssystem
- 131: Sprühdüse
- 132: Rohrleitungssystem
- 200: Betonmischer
- 210: Einlauftrichter

## Patentansprüche

1. Vorrichtung (100) zur Beladung von Betonmischern mit Frischbeton, wobei die Vorrichtung (100) einen Sammeltrichter (110) zur Betonabgabe in einen Einlauftrichter (210) eines Betonmischers aufweist, wobei die Vorrichtung (100) ferner eine Tropfschutzvorrichtung (120) aufweist, um nach Beendigung der Beladung aus dem Sammeltrichter (110) nachlaufenden Beton aufzufangen, und wobei die Tropfschutzvorrichtung (120) einen Tropffänger (121) und ein Reinigungssystem (130) mit mehr als einer Sprühdüse (131) zum Spülen des Einlauftrichters (210) mit Wasser aufweist, wobei das Reinigungssystem (130) unmittelbar an den Tropffänger (121) angebracht ist,
**dadurch gekennzeichnet,**
**dass** die Tropfschutzvorrichtung (120) eine von einer Verstelleinheit (125) angetriebene und an Trägern (101) angebrachte Mechanik (122) aufweist, um Tropfschutzvorrichtung (120) und Reinigungssystem (130) in eine offene Beladeposition, in eine geschlossene Reinigungsposition oder mit einem vorbestimmten Schwenkwinkel vor- und zurück zu schwenken, wobei es sich bei der Verstelleinheit (125) um einen Schwenkzylinder mit Wegbegrenzung handelt.

2. Vorrichtung (100) nach Anspruch 1, **dadurch gekennzeichnet, dass** die mehr als eine Sprühdüse (131) des Reinigungssystems (130) eine Linie bildend an der Unterseite des Tropffängers (121) angeordnet sind und die mehr als eine Sprühdüse (131) im Winkel von bis zu 360° einstellbar sind, um den Sprühwinkel an die Form des Einlauftrichters (210) anzupassen.

3. Vorrichtung (100) nach einem der Ansprüche 1 oder 2, **dadurch gekennzeichnet, dass** der Tropffänger (121) und der Sammeltrichter (110) so ausgebildet sind, dass der Ausgang des Sammeltrichters (110) in der geschlossenen Reinigungsposition des Tropffängers (121) dichtend verschlossen ist.

4. Vorrichtung (100) nach einem der Ansprüche 1 bis 3, **dadurch gekennzeichnet, dass** die Vorrichtung (100) eine mit der Verstelleinheit (125) in Signalverbindung stehende Steuereinheit umfasst, wobei die Steuereinheit ausgebildet ist, die Schwenkbewegungen der Tropfschutzvorrichtung (120) während des Reinigungsvorgangs gemäß einer festeingestellten, einer manuellen oder einer rezeptabhängig automatischen Vorwahl der Anzahl von Schwenkbewegungen (vor- und zurück) zu steuern.

5. Vorrichtung (100) nach Anspruch 4, **dadurch gekennzeichnet, dass** die Steuereinheit ausgebildet ist während des Reinigungsvorgangs, die Bewegung der Tropfschutzvorrichtung (120) und des Reinigungssystems (130) automatisiert und in Abhängigkeit des Verschmutzungsgrades zu initiieren.

6. Vorrichtung (100) nach einem der Ansprüche 4 oder 5, **dadurch gekennzeichnet, dass** die Steuereinheit ausgebildet ist, den Reinigungsvorgang in Abhängigkeit von der Stellung des Tropffängers (121) oder zeitabhängig auszuführen.

7. Vorrichtung (100) nach einem der Ansprüche 4 bis 6, **dadurch gekennzeichnet, dass** die Steuereinheit ausgebildet ist, den Reinigungsvorgang des Einlauftrichters (210) vorgeschaltet auszuführen.

8. Vorrichtung (100) nach einem der Ansprüche 4 bis 7, **dadurch gekennzeichnet, dass** die Steuereinheit ausgebildet ist, die Menge des Reinigungswassers bei der vorgelagerten Betonproduktion zu berücksichtigen.

9. Vorrichtung (100) nach einem der vorhergehenden Ansprüche, **dadurch gekennzeichnet, dass** der Reinigungsvorgang mit statischem Wasserdruck ohne den Einsatz von zusätzlichen Wasserpumpen erfolgt.

10. Verfahren zur Beladung von Betonmischern mit einer Vorrichtung (100) nach einem der Ansprüche 1 bis 9, umfassend folgende Schritte:
Positionieren des Fahrmischers (200) am Beladepunkt der Mischanlage, wobei der Einlauftrichter (210) unmittelbar unter dem Tropffänger (121) und dem Sammeltrichter (110) positioniert wird;
Wegschwenken des Tropffängers (121), um Betonabgabe aus dem Sammeltrichter (110) der Mischanlage über den Einlauftrichter (210) des Fahrmischers (200) in die Mischtrommel zu starten;
Einschwenken des Tropffängers (121) unter den Sammeltrichter (110) nach erfolgter Betonabgabe, wobei das teilweise flexible Rohr des Sammeltrichters (110) mittels am Tropffänger (121) gelagerter Laufrollen (123) zur Seite gedrückt und so stark gequetscht wird, so dass das teilweise flexible Rohr des Sammeltrichters (110) verschlossen wird und die Betonabgabe beendet wird;
Starten des Reinigungsvorgangs, wobei der Tropffänger (121) mittels der Verstelleinheit (125) gemäß einer festgelegten Anzahl von Schwenkbewegungen über den Einlauftrichter (210) vor- und zurück schwenkt, wobei der Tropffänger (121) mit Bezug auf die Position des Fahrmischers (200) zuerst nach hinten weg vom Einlauftrichter schwenkt;
Verlassen des Fahrmischers (200) vom Beladepunkt der Mischanlage nach Reinigungsvorgangs, wobei die Schwenkgeschwindigkeit mit der der Tropffänger (121) während der Reinigung verschwenkt werden soll manuell eingestellt werden kann oder wobei die Steuerung dazu ausgebildet ist, die Schwenkgeschwindigkeit, mit der der Tropffänger während der Reinigung verschwenkt werden soll in Abhängigkeit der Betonrezeptur und/oder der Anzahl der noch zu befüllenden Betonmischer einzustellen.

11. Verfahren nach Anspruch 10, **dadurch gekennzeichnet, dass** die Position des Fahrmischers (200) vor dem Starten des Reinigungsvorganges mittels eines Induktivsensors oder eines am Tropffänger vorgesehenen Schwenkhebelschalters überprüft wird.

## Claims

1. Device (100) for loading concrete mixers with fresh concrete, wherein the device (100) comprises a collection hopper (110) for discharging concrete into a feed hopper (210) of a concrete mixer, wherein the device (100) further comprises an anti-drip device (120) in order to catch any concrete that continues to run out of the collection hopper (110) after loading is complete, and wherein the anti-drip device (120) comprises a drip catcher (121) and a cleaning system (130) comprising more than one spray nozzle (131) for flushing the feed hopper (210) with water, wherein the cleaning system (130) is directly attached to the drip catcher (121),
**characterised in that**
the anti-drip device (120) comprises a mechanism (122) that is driven by an adjustment unit (125) and is attached to supports (101) in order to pivot the anti-drip device (120) and the cleaning system (130) back and forth into an open loading position, into a closed cleaning position, or by a predetermined pivot angle, wherein the adjustment unit (125) is a pivot cylinder with travel limitation.

2. Device (100) according to claim 1, **characterised in that** the more than one spray nozzle (131) of the cleaning system (130) is arranged on the underside of the drip catcher (121) to form a line and the more than one spray nozzle (131) is adjustable by an angle of up to 360° in order to adjust the spray angle to the shape of the feed hopper (210).

3. Device (100) according to any of claims 1 or 2, **characterised in that** the drip catcher (121) and the collection hopper (110) are designed such that outlet of the collection hopper (110) is sealed closed in the closed cleaning position of the drip catcher (121).

4. Device (100) according to any of claims 1 to 3, **characterised in that** the device (100) comprises a control unit in signal connection with the adjustment unit (125), wherein the control unit is designed to control the pivoting movements of the anti-drip device (120) during the cleaning process in accordance with a fixed, manual or formulation-dependent automatic preselection of the number of pivoting movements (back and forth).

5. Device (100) according to claim 4, **characterised in that** the control unit is designed to initiate the movement of the anti-drip device (120) and the cleaning system (130) during the cleaning process in an automated manner and on the basis of the degree of soiling.

6. Device (100) according to any of claims 4 or 5, **characterised in that** the control unit is designed to perform the cleaning process on the basis of the position of the drip catcher (121) or in a time-dependent manner.

7. Device (100) according to any of claims 4 to 6, **characterised in that** the control unit is designed to perform the cleaning process of the feed hopper (210) in advance.

8. Device (100) according to any of claims 4 to 7, **characterised in that** the control unit is designed to take into account the quantity of cleaning water in the preceding concrete production.

9. Device (100) according to any of the preceding claims, **characterised in that** the cleaning process is carried out at static water pressure without the use of additional water pumps.

10. Method for loading concrete mixers using a device (100) according to any of claims 1 to 9, comprising the following steps:
positioning the truck mixer (200) at the loading point of the mixing system, wherein the feed hopper (210) is positioned directly below the drip catcher (121) and the collection hopper (110);
pivoting the drip catcher (121) away in order to start discharging concrete from the collection hopper (110) of the mixing system into the mixing drum via the feed hopper (210) of the truck mixer (200);
pivoting the drip catcher (121) in under the collection hopper (110) after the concrete has been discharged, wherein the partially flexible pipe of the collection hopper (110) is pushed to the side and compressed by the rollers (123) mounted on the drip catcher (121) to such an extent that the partially flexible pipe of the collection hopper (110) is closed and the concrete stops being discharged;
starting the cleaning process, wherein the drip catcher (121) is pivoted back and forth above the feed hopper (210) by means of the adjustment unit (125) in accordance with a set number of pivoting movements, wherein the drip catcher (121) is first pivoted backward away from the feed hopper in relation to the position of the truck mixer (200);
having the truck mixer (200) leave the loading point of the mixing system after the cleaning process, wherein the pivoting speed at which the drip catcher (121) is to be pivoted during the cleaning can be set manually or wherein the controller is designed to set the pivoting speed at which the drip catcher is to be pivoted during the cleaning on the basis of the concrete formulation and/or the number of concrete mixers still to be filled.

11. Method according to claim 10, **characterised in that** the position of the truck mixer (200) is checked before the start of the cleaning process by means of an inductive sensor or a pivot lever switch provided on the drip catcher.

## Revendications

1. Dispositif (100) pour le chargement de bétonnières avec du béton frais, le dispositif (100) présentant une trémie de collecte (110) pour la distribution de béton dans une trémie d'entrée (210) d'une bétonnière, le dispositif (100) présentant en outre un dispositif anti-gouttes (120) pour recueillir le béton qui s'écoule de la trémie de collecte (110) après la fin du chargement, et le dispositif anti-gouttes (120) présentant un collecteur de gouttes (121) et un système de nettoyage (130) avec plus d'une buse de pulvérisation (131) pour rincer la trémie d'entrée (210) avec de l'eau, le système de nettoyage (130) étant monté directement sur le collecteur de gouttes (121),
**caractérisé en ce que**
le dispositif anti-gouttes (120) présente un mécanisme (122) entraîné par une unité de déplacement (125) et monté sur des supports (101) pour faire pivoter le dispositif anti-gouttes (120) et le système de nettoyage (130) vers l'avant et vers l'arrière dans une position de chargement ouverte, dans une position de nettoyage fermée ou selon un angle de pivotement prédéterminé, l'unité de déplacement (125) consistant en un vérin de pivotement à limitation de course.

2. Dispositif (100) selon la revendication 1, **caractérisé en ce que** les plus d'une buse de pulvérisation (131) du système de nettoyage (130) sont agencées en formant une ligne sur le côté inférieur du collecteur de gouttes (121) et les plus d'une buse de pulvérisation (131) sont réglables selon un angle de jusqu'à 360° afin d'adapter l'angle de pulvérisation à la forme de la trémie d'entrée (210).

3. Dispositif (100) selon l'une quelconque des revendications 1 ou 2, **caractérisé en ce que** le collecteur de gouttes (121) et la trémie de collecte (110) sont réalisés de telle sorte que la sortie de la trémie de collecte (110) est fermée de manière étanche dans la position de nettoyage fermée du collecteur (121).

4. Dispositif (100) selon l'une quelconque des revendications 1 à 3, **caractérisé en ce que** le dispositif (100) comprend une unité de commande en liaison de signal avec l'unité de déplacement (125), l'unité de commande étant réalisée pour commander les mouvements de pivotement du dispositif anti-gouttes (120) pendant l'opération de nettoyage selon une présélection fixe, manuelle ou automatique en fonction de la formulation du nombre de mouvements de pivotement (avant et arrière).

5. Dispositif (100) selon la revendication 4, **caractérisé en ce que** l'unité de commande est réalisée pour déclencher, pendant l'opération de nettoyage, le mouvement du dispositif anti-gouttes (120) et du système de nettoyage (130) de manière automatisée et en fonction du degré d'encrassement.

6. Dispositif (100) selon l'une quelconque des revendications 4 ou 5, **caractérisé en ce que** l'unité de commande est réalisée pour exécuter l'opération de nettoyage en fonction de la position du collecteur de gouttes (121) ou en fonction du temps.

7. Dispositif (100) selon l'une quelconque des revendications 4 à 6, **caractérisé en ce que** l'unité de commande est réalisée pour exécuter l'opération de nettoyage de la trémie d'entrée (210) en amont.

8. Dispositif (100) selon l'une quelconque des revendications 4 à 7, **caractérisé en ce que** l'unité de commande est réalisée pour prendre en compte la quantité d'eau de nettoyage dans la production de béton en amont.

9. Dispositif (100) selon l'une quelconque des revendications précédentes, **caractérisé en ce que** l'opération de nettoyage est réalisée avec une pression d'eau statique sans utilisation de pompes à eau supplémentaires.

10. Procédé de chargement de bétonnières avec un dispositif (100) selon l'une quelconque des revendications 1 à 9, comprenant les étapes suivantes :
le positionnement du camion malaxeur (200) au point de chargement de la centrale de malaxage, la trémie d'entrée (210) étant positionnée juste en dessous du collecteur de gouttes (121) et de la trémie de collecte (110) ;
le pivotement vers l'extérieur du collecteur de gouttes (121) pour démarrer la distribution de béton depuis la trémie de collecte (110) de la centrale de malaxage via la trémie d'entrée (210) du camion malaxeur (200) dans le tambour de malaxage ;
le pivotement vers l'intérieur du collecteur de gouttes (121) sous la trémie de collecte (110) après la distribution du béton, le tube partiellement flexible de la trémie de collecte (110) étant pressé sur le côté au moyen de galets de roulement (123) montés sur le collecteur de gouttes (121) et étant écrasé de telle sorte que le tube partiellement flexible de la trémie de collecte (110) est fermé et que la distribution du béton est terminée ;
le démarrage de l'opération de nettoyage, le collecteur de gouttes (121) pivotant vers l'avant et vers l'arrière sur la trémie d'entrée (210) au moyen de l'unité de déplacement (125) selon un nombre prédéterminé de mouvements de pivotement, le collecteur de gouttes (121) pivotant d'abord vers l'arrière en s'éloignant de la trémie d'entrée par rapport à la position du camion-malaxeur (200) ;
le départ du camion malaxeur (200) du point de chargement de l'installation de mélange après l'opération de nettoyage, la vitesse de pivotement à laquelle le collecteur de gouttes (121) doit pivoter pendant le nettoyage pouvant être réglée manuellement ou la commande étant réalisée pour régler la vitesse de pivotement à laquelle le collecteur de gouttes doit pivoter pendant le nettoyage en fonction de la formulation du béton et/ou du nombre de bétonnières qui doivent encore être remplies.

11. Procédé selon la revendication 10, **caractérisé en ce que** la position du camion malaxeur (200) est contrôlée avant le démarrage de l'opération de nettoyage au moyen d'un capteur inductif ou d'un interrupteur à levier pivotant prévu sur le collecteur de gouttes.
